# EUROPÄISCHE PATENTSCHRIFT

(11) **EP 0 337 192 B1**
(45) Veröffentlichungstag und Bekanntmachung des Hinweises auf die Patenterteilung: **20.07.1994**
(21) Anmeldenummer: 89105562.6
(22) Anmeldetag: 29.03.1989
(51) Int. Cl.: H01J 17/38, H01J 17/40, H01J 17/50

(54) **Gasentladungschalter**
Gas discharge switch
Interrupteur à décharge dans un gaz

(30) Priorität: 11.04.1988 DE 3812018
(43) Veröffentlichungstag der Anmeldung: 18.10.1989
(73) Patentinhaber: SIEMENS AKTIENGESELLSCHAFT, 80333 München (DE)
(72) Erfinder: Seeböck, Robert, Dr., D-8526 Bubenreuth (DE); Branston, David Walter, Dr., D-8523 Igelsdorf (DE)

(56) Entgegenhaltungen:
- EP-A- 0 259 045
- GB-A- 1 471 938
- US-A- 4 596 945

## Beschreibung

Die Erfindung bezieht sich auf einen Gasentladungsschalter nach dem Oberbegriff des Anspruchs 1 oder 19 für eine Niederdruckgasentladung zwischen wenigstens zwei koaxialen Elektroden, die mit koaxialen Bohrungen versehen sind und in einem zentralen Entladungsbereich eine Gasentladungsstrecke und an ihren Rändern einen Isolationsbereich bilden, in dem die Elektroden mit einem Isolator gasdicht verbunden sind. Die Zündung der Gasentladung erfolgt durch Injektion von Ladungsträgern im Kathodenrückraum. Der Druck p der ionisierbaren Gasfüllung und der Abstand D der Elektroden an der Entladungsstrecke sind so gewählt, daß die Zündspannung einer gesteuerten Gasentladung mit steigendem Druck p.D abnimmt. Solche Schalter sind besonders geeignet als Einschalter für Hochstrom- und Hochspannungskreise.

Die Zündspannung für eine vorgegebene Gasentladungsstrecke und ihre übliche graphische Darstellung in Abhängigkeit vom Produkt aus Gasdruck p und Elektrodenabstand D in der Zündkennlinie bildet bekanntlich unter entsprechender Berücksichtigung der Zündwahrscheinlichkeit ein wichtiges Hilfsmittel zur Kennzeichnung von elektrischen Entladungsapparaten. Bei der Ermittlung der elektrischen Spannungsfestigkeit einer vorgegebenen Gasentladungsstrecke wird im allgemeinen der unendlich große Plattenkondensator und seine Zündkennlinie zum Vergleich herangezogen. Die praktische Ausführungsform solcher Entladungsstrecken hat jedoch Elektroden mit endlichen Abmessungen. Während es zur Ermittlung des rechten Astes der Zündkennlinie (Paschenkurve), d.h. also zur Untersuchung des sogenannten Weitdurchschlagsgebietes einschließlich des Spannungs-Minimums, genügt, lediglich zwei ebene, gegebenenfalls an den Rändern mit einem sogenannten Rogowski-Profil versehene abgerundete Platten parallel zueinander anzuordnen, ist eine derartige konstruktive Anordnung zur Untersuchung von Zündkennlinien im linken Teil der Paschenkurve, d.h. im sogenannten Nahdurchschlagsgebiet, unbrauchbar, weil dann Umwegentladungen auftreten können. Solche Umwegentladungen kann man durch eine Elektrodenkonstruktion mit ebenen Plattenelektroden vermeiden, die koaxial zueinander angeordnet und an ihren Rändern mit einem relativ zum Elektrodenabstand kleinen Krümmungsradius voneinander abgebogen und entlang der inneren zylindrischen Isolatoroberfläche geführt sind. Es wird somit zwischen dem abgebogenen, zylinderförmigen Randgebiet der Elektroden und der Innenwand des hohlzylindrischen Isolators stets ein Spalt gebildet.

Niederdruck-Gasentladungsstrecken sind bekanntlich als Schalter für hohe Ströme bis zu etwa 2 MA und hohe Spannungen bis zu etwa 100 kV geeignet. Diese Gasentladungsschalter arbeiten mit einem Druck des Arbeitsgases, vorzugsweise Wasserstoff, von weniger als 133,3 Pa (1 Torr) bei einem Elektrodenabstand von weniger als 1 cm mit einer Spannung oberhalb 10 kV im linken Ast der Paschenkurve. Da diese Schalter einen Strom nur einschalten, jedoch nicht wieder ausschalten können, sind sie besonders geeignet zum Entladen großer Kondensatoren. Der Gasentladungsschalter enthält eine Anode und eine Kathode, die koaxial zueinander angeordnet sind und einen zentralen Entladungsbereich, einen anschließenden Abschirmbereich und an ihren Rändern einen Isolationsbereich bilden. Der Abschirmbereich besteht aus einem koaxial verlaufenden ringzylindrischen Kanal. Anschließend sind die Elektroden im Isolationsbereich radial abgebogen und jeweils mit einer der Flachseiten eines ringscheibenförmigen Isolators verbunden. Im Isolationsbereich am inneren Rand des Isolators ist der Abstand der Elektroden in ihrer Achsrichtung etwa so groß wie an der Entladungsstrecke. Bei dieser Ausführungsform besteht die Gefahr eines Durchschlags am Isolator (Proc. IEE, Bd. 111, Nr. 1, Januar 1964, S. 203 bis 213).

Gasentladungsschalter mit koaxialen Bohrungen in den Elektroden, sogenannte Pseudofunkenschalter, können durch eine gepulste Niederdruck-Gasentladung gesteuert werden. Die Hauptentladung wird eingeleitet durch eine Hohlkathodenentladung und gezündet durch Injektion von Ladungsträgern. Zu diesem Zweck ist eine Steuereinrichtung vorgesehen, die einen mit Löchern versehenen Käfig enthält, der den Kathodenrückraum umgibt. Die Entladungsstrecke ist durch den Käfig vom Bereich einer Vorionisationsentladung, das ist eine Glimmentladung, getrennt. Zwischen dem Käfig und dem Bereich der Glimmentladung können noch verschiedene Hilfselektroden zur Abschirmung und Potentialsteuerung vorgesehen sein (Sci. Instr. 19 (1986), The Inst. of Physics, Great Britain, S. 466 bis 470).

Es ist ferner bekannt, daß in einem Gasentladungsschalter zur Beschleunigung von Elektronen und Ionen eine größere Anzahl von Elektroden, die mit koaxialen Bohrungen versehen sind, in einem verhältnismäßig geringen Abstand koaxial zueinander angeordnet sein können. Die Elektroden an den Enden des von allen Elektroden gebildeten Stapels und gegebenenfalls auch ein Teil der inneren Elektroden sind an eine Gleichspannung angeschlossen. In dieser bekannten Ausführungsform liegt jedoch der Isolator im direkten "Sichtbereich" der Entladungsstrecke, so daß eine Bedampfung der inneren Oberfläche des Isolators und eine Bestrahlung mit Photonen aus dem Entladungsbereich nicht ausgeschlossen ist (US-Patent US-A-4 335 465).

Demgegenüber liegt der Erfindung nun die Aufgabe zugrunde, die bekannte Ausführungsform eines Gasentladungsschaltars mit Elektroden, die parallel zueinander angeordnet und mit koaxialen Bohrungen versehen sind, zu vereinfachen und zu verbessern.

Die Aufgabe ist erfindungsgemäß alternativ durch die kennzeichnenden Merkmalen des Anspruchs 1 oder des Anspruches 19 gelöst. In der ersten Ausführungsform des Gasentladungsschalters, bei dem der Elektrodenabstand im Entladungsbereich größer ist als im Isolationsbereich und im Abschirmbereich, erhält man eine Lokalisierung der Entladung im Entladungsbereich, insbesondere an der Entladungsstrecke. In der zweiten Ausführungsform des Gasentladungsschalters erhält man die Lokalisierung der Entladung allein dadurch, daß durch die Ausnehmungen der wirksame Abstand der parallelen Elektroden an der Entladungsstrecke vergrößert ist. In beiden Fällen wird eine Bedampfung des Isolators verhindert, da eine direkte Sichtverbindung mit dem Isolator vermieden ist.

Besonders vorteilhafte weitere Ausgestaltungen gehen aus den Unteransprüchen hervor.

Zur weiteren Erläuterung der Erfindung wird auf die Zeichnung Bezug genommen, in deren Figur 1 eine Ausführungsform eines Gasentladungsschalters gemäß der Erfindung als Querschnitt schematisch veranschaulicht ist. Figur 2 zeigt eine vorteilhafte weitere Ausgestaltung der Elektroden außerhalb des Entladungsbereichs. Eine Ausführungsform des Gasentladungsschalters für höhere Spannungen ist in Figur 3 dargestellt. Jeweils eine vorteilhafte Ausführungsform des Kathodenrückraums mit dem Vorentladungsraum ist in den Figuren 4 und 5 veranschaulicht. Eine Ausführungsform mit einer besonderen Vorionisationselektrode zeigt Figur 6. In Figur 7 ist eine Ausführungsform mit einer Steuerung der Gasentladung durch eine Gleitentladung dargestellt. Eine Ausführungsform mit einer besonderen Elektronenquelle für den Gasentladungsschalter ist in Figur 8 veranschaulicht. Figur 9 zeigt zwei Ausführungsformen von Gasspeichern für den Gasentladungsschalter.

In der Ausführungsform eines Gasentladungsschalters gemäß Figur 1 sind zwei Elektroden 2 und 3, von denen die Elektrode 2 beispielsweise als Kathode und die Elektrode 3 als Anode geschaltet ist und die jeweils einen Rotationskörper bilden, koaxial zueinander angeordnet. Die strichpunktiert angedeutete Rotationsachse ist mit 4 bezeichnet. Die Elektroden 2 und 3 sind mit koaxialen Bohrungen 5 bzw. 6 versehen, an denen eine Entladungsstrecke 10 gebildet wird. Die Elektroden 2 und 3 bestehen aus elektrisch leitendem Metall, beispielsweise Edelstahl, und können an der Entladungsstrecke vorzugsweise noch mit Einsätzen 8 und 9 aus einem hochschmelzenden Metall, beispielsweise Wolfram oder Molybdän oder auch aus deren Legierungen, bestehen. Um die Entladungsstrecke 10 wird ein Entladungsbereich 11 gebildet, der etwa durch den Raum zwischen den Elektroden 2 und 3 mit dem erweiterten Abstand D gebildet wird, insbesondere ergibt sich der Entladungsbereich zwischen den Einsätzen 8 und 9. Der Durchmesser der Bohrungen 5 und 6 wird vorzugsweise kleiner als der Abstand D der Elektroden 2 und 3 im Entladungsbereich 11 gewählt. Dieser Abstand D von beispielsweise etwa 2 bis 8 mm, vorzugsweise etwa 4 bis 6 mm, insbesondere etwa 5 mm, ist größer, vorzugsweise wesentlich größer als der Abstand d₁ der Elektroden im Isolationsbereich 13 in Achsrichtung der Elektroden 2, 3 am inneren Rand eines ringscheibenförmigen Isolators 16 und auch größer als der Abstand d₂ im Abschirmbereich 12 zwischen dem Entladungsbereich 11 und dem Isolator 16, an dem die Ränder der Elektroden 2 und 3 gasdicht befestigt sind. Der Abstand d₁ ist mindestens so groß wie der Abstand d₂ und kann beispielsweise etwa 0,5 bis 6 mm, vorzugsweise etwa 2 bis 4 mm, insbesondere etwa 3 mm, betragen. Der ringscheibenförmige Isolator 16 mit der Dicke A ist durch einen Sockel 23 aus elektrisch isolierendem Material verlängert, der zugleich zur Verlängerung des Isolationsweges zwischen den äußeren Enden der Elektroden 2 und 3 dient.

Oberhalb der Entladungsstrecke 10 befindet sich eine Steuereinrichtung 24 mit einem Gehäuse 26, das einen Kathodenrückraum 25 umschließt. Ein hohlzylindrischer Fortsatz des Gehäuses 26 bildet eine Vorionisationshohlkathode 28, die einen Hohlkathodenbereich 32 umgibt und in den Anodenbereich 31 des Vorionisationsraumes 30 hineinragt. Das Gehäuse 26 ist mit Öffnungen 27 versehen und durch eine gasdurchlässige metallische Trennwand 29 vom Hohlkathodenbereich 32 getrennt. Die Trennwand 29 ist mit Öffnungen versehen und kann insbesondere aus einem feinmaschigen Gitter oder auch einem Netz bestehen. Der Vorionisationsraum 30 ist von einer topfförmigen Steuerelektrode (keep alife electrode) 33 umgeben, die auf einem ringförmigen Isolator 34 ruht, der mit der Elektrode 2 gasdicht verbunden ist.

Mindestens eine der Elektroden 2 und 3, beispielsweise die Kathode 2, ist zwischen dem Entladungsbereich 11 und dem Isolator 16 mit mindestens einem im wesentlichen ringförmigen Schirm 18 versehen, der in eine ebenfalls im wesentlichen ringförmige Ausnehmung 21 der Anode 3 hineinragt. Mit dieser Ausführungsform des Gasentladungsschalters ist eine Diffusion von der Entladungsstrecke 10 zum Isolator 16 sowie eine Bestrahlung des Isolators durch UV- und Röntgenphotonen aus dem Entladungsbereich 11 praktisch ausgeschlossen.

Eine Füllung mit ionisierbarem Gas wird so gewählt, daß die Zündspannung des Gasentladungsschalters abnimmt, wenn das Produkt aus dem Elektrodenabstand D an der Entladungsstrecke 10 und dem Gasdruck p zunimmt. Eine schnelle funkenähnliche Gasentladung an der Entladungsstrecke 10 wird eingeleitet mit einer Vorentladung im Vorionisationsraum 30 mit Hilfe der Steuerelektrode 33 oder wenn die Durchbruchspannung überschritten wird. Mit einem Abstand D an der Entladungsstrecke von beispielsweise etwa 4 mm und einem Abstand d₁ im Isolationsbereich 13 und d₂ im Abschirmbereich 12 von beispielsweise jeweils etwa 2 mm sowie einer Gasfüllung mit Helium und einem Druck p = 60 Pa und somit einem Produkt $\text{p x D = 240 Pa mm}$ erhält man eine Spannungsfestigkeit der Entladungsstrecke 10 von mindestens 20 kV.

In einer besonderen Ausführungsform des Gasentladungsschalters kann ein Magnetfeld vorgesehen sein, das den Vorionisationsraum 30 durchsetzt und etwa parallel zur Rotationsachse 4 gerichtet ist. Mit diesem Magnetfeld kann die Brennspannung vermindert und damit der für die Triggerung zugängliche Druckbereich vergrößert werden.

In der Ausführungsform des Gasentladungsschalters gemäß Figur 2 sind die einander gegenüberliegenden Oberflächen der Elektroden 2 und 3 oder der Einsätze 8 und 9 an der Entladungsstrecke 10 mit Ausnehmungen (14 bzw. 15) versehen, deren Oberfläche jeweils den Mantel eines Rotationshohlkörpers bildet, dessen Grundfläche dem Entladungsbereich 11 zugewandt ist und dessen Deckfläche in der Bohrung 5 bzw. 6 liegt. Mit dieser Gestaltung der Elektroden 2 und 3 findet die Gasentladung im Entladungsbereich 11 immer in unmittelbarer Nähe der Bohrungen 5 und 6 statt.

Die Elektroden 2 und 3 sind zwischen dem Entladungsbereich 11 und dem Isolator 16 jeweils mit einem Schirm 18 bzw. 19 versehen, die in eine entsprechende Ausnehmung 21 bzw. 22 der gegenüberliegenden Elektrode hineinragen. In dieser Ausführungsform entstehen im Abschirmbereich 12 zwischen dem Entladungsbereich 11 und dem Isolator 16 hintereinander zwei Diffusionssperren, die eine Diffusion des Metalldampfes aus dem Entladungsbereich 11 zum Isolator 16 verhindern.

In der Ausführungsform des Gasentladungsschalters gemäß Figur 3 ist eine Reihenschaltung von Entladungsstrecken vorgesehen, die eine entsprechend höhere Schaltspannung ermöglicht. In dieser Ausführungsform ist zwischen den Elektroden 2 und 3 noch eine Zwischenelektrode 41 vorgesehen, die ebenfalls mit einer koaxialen Bohrung 42 versehen ist und mit den Bohrungen 5 und 6 eine Reihenschaltung von Entladungsstrecken 44 und 45 bildet. Die Zwischenelektrode 41 ist mit zwei ringförmigen Schirmen 46 und 47 versehen, die jeweils in eine entsprechende Ausnehmung 48 bzw. 49 der beiden anderen Elektroden hineinragen. Diese Schirme 46 und 47 dienen ebenfalls als Diffusionssperren für einen Metallniederschlag. In dieser Ausführungsform erhält man eine entsprechende Erhöhung der Schaltspannung. Neben der dargestellten Ausführungsform des Gasentladungsschalters mit einer Zwischenelektrode 41 können für höhere Spannungen auch noch weitere Zwischenelektroden vorgesehen sein.

In Figur 4 ist lediglich eine besondere Ausgestaltung des Kathodenrückraumes 25 mit dem Vorentladungsraum 30 angedeutet. In dieser Ausführungsform ist eine Hilfselektrode vorgesehen, die als Blockierelektrode 52 dient und zwischen zwei ringförmigen Isolatoren 55 und 56 angeordnet ist. Diese Blockierelektrode 52 ist im wesentlichen hohlzylindrisch gestaltet und ihr unteres Ende schirmt die Öffnungen 27 im Gehäuse 26 ab. An diese Blockierelektrode 52 wird vor dem Schaltvorgang vorzugsweise ein positives Potential angelegt, das durch die Öffnungen 27 in das Gehäuse 26 hineingreift und eine vorzeitige Auslösung des Schaltvorgangs verhindert. Eine Diffusion von Metalldampf zum Isolator 55 ist somit nicht möglich. Für den zweiten Isolator 56 kann zweckmäßig ein Ansatz 53 der Vorionisationselektrode 32 vorgesehen sein, die den Isolator 56 abschirmt.

In der Ausführungsform gemäß Figur 5 ist die Blockierelektrode 52 in die Steuerelektrode 33 integriert. Zu diesem Zweck ist diese soweit verlängert, daß ihr unteres Ende die Öffnungen 27 des Gehäuses 26 des Kathodenrückraumes 25 überdeckt. Das Potential der Blockierelektrode 51 gegenüber dem Kathodenpotential ist somit gleich der Brennspannung der Vorionisationsentladung im Vorionisationsraum 30 und kann durch dessen Höhe h₁ auf die benötigte Größe eingestellt werden. Die Höhe h₁ wird deshalb im allgemeinen wenigstens einige cm betragen.

Eine besonders vorteilhafte Ausführungsform erhält man dadurch, daß das Gehäuse der Steuerelektrode 33 mit einem Fenster 51 zum Einkoppeln von Mikrowellen versehen ist. Dieses Fenster kann vorzugsweise aus Kunststoff oder Quarz bestehen.

In der Ausführungsform des Gasentladungsschalters gemäß Figur 6 ist die topfförmige Vorionisierungselektrode von der Kathode 2 durch eine Entkopplungselektrode 54 getrennt, die zur Steuerung dient und von der Steuerelektrode 33 und der Elektrode 2 jeweils durch eine elektrische Isolation 57 bzw. 58 getrennt ist. In dieser Ausführungsform des Gasentladungsschalters ohne Vorionisationshohlkathode dient die Entkopplungselektrode 54 zur Entkopplung der Vorionisierung im Vorionisationsraum 30 von der Entladungsstrecke 10.

In der Ausführungsform des Gasentladungsschalters gemäß Figur 7 mit einer Steuerung durch eine Gleitentladung ist eine Triggerelektrode 60 in der Form einer Ringscheibe vorgesehen, die mit einer in der Figur etwas verstärkt dargestellten dünnen Zwischenlage 59 aus einem Material mit einem höheren spezifischen elektrischen Widerstand als Metall, beispielsweise organische Isolatoren, vorzugsweise Kunststoffe, insbesondere Mylar, oder auch Halbleiter sowie Graphit, vom Gehäuse 26 des Kathodenrückraumes 25 getrennt ist. Die Dicke der Zwischenlage 59 kann vorzugsweise höchstens etwa 0,1 bis 0,2 mm betragen und wird im allgemeinen 0,5 mm nicht wesentlich überschreiten. Die Steuereinrichtung für die Gleitentladung kann zweckmäßig mit einem Gehäuse 61 versehen sein, das beispielsweise aus Metall bestehen kann. Durch Anlegen eines Steuerspannungspulses zwischen der Triggerelektrode 60 und der Kathode wird über die Oberfläche der dünnen Zwischenlage 59, gegebenenfalls nach vorherigem Formieren mit höheren Spannungen, eine Gleitentladung erzwungen. Durch diese Gleitentladung werden Ladungsträger und Plasma in den Kathodenrückraum 25 injiziert, die den Schaltvorgang an der Entladungsstrecke 10 auslösen.

Der Innendurchmesser D₇ der Zwischenlage 59, über deren Oberfläche die Gleitentladung gezündet wird, kann vorzugsweise größer gewählt werden als der Innendurchmesser d₇ des Gehäuses 26 des Kathodenrückraumes 25. Dadurch wird die durch einen Pfeil 66 angedeutete freie Oberfläche der Zwischenlage 59 durch die Oberkante des Innenmantels des Gehäuses 26 gegenüber einer Entladung an der Entladungsstrecke 10 abgeschirmt.

Der Abstand des Ortes der Gleitentladung an der durch den Pfeil 66 bestimmten Oberfläche der Zwischenlage 59 von der Entladungsstrecke 10 wird wesentlich bestimmt durch die Höhe h₂ des Kathodenrückraumes 25. Diese Höhe kann zur Begrenzung der Erosion der Gleitentladungsstrecke und damit zur Erhöhung der Lebensdauer des Gasentladungsschalters vorzugsweise möglichst groß gewählt werden. In der praktischen Ausführungsform des Gasentladungsschalters kann die Höhe h₂ vorzugsweise wenigstens etwa das Doppelte des Innendurchmessers d₇ des Gehäuses 26 betragen.

In der Ausführungsform gemäß Figur 8 kann im Vorionisationsraum 30 auch eine Glühkathode 62 vorgesehen sein, der eine Heizeinrichtung, beispielsweise eine Heizwendel 63, zugeordnet ist, die über einen geeigneten Schalter 64 an eine Heizstromquelle 65 angeschlossen sein kann. In dieser Ausführungsform mit einer indirekt oder gegebenenfalls auch direkt geheizten Glühkathode 62 wird der Elektronenstrom durch die Entkopplungselektrode 54 gesteuert.

Ferner kann der Gasentladungsschalter gemäß Figur 9 auch mit einem internen Wasserstoffreservoir versehen sein, das beispielsweise aus einem metallischen Gasspeicher 68 für Wasserstoff oder Deuterium bestehen kann. Dieser Gasspeicher kann beispielsweise aus Palladium, Titan oder Tantal bestehen, in dessen Gitter Wasserstoff gespeichert ist. Der Gasspeicher 68 ist ebenfalls mit einer Heizeinrichtung versehen, die beispielsweise aus einer Heizwendel 70 bestehen kann, die an eine in der Figur nicht dargestellte Heizstromquelle angeschlossen ist. Das Gasreservoir des Gasspeichers 68 kann in Verbindung mit der Erfindung als Druckregelungssystem für den Gasentladungsschalter dienen. In dieser Ausführungsform kann beispielsweise die Brennspannung der Vorionisationsentladung oder deren Druck gemessen werden und in Abhängigkeit davon die Gaszugabe geregelt werden.

Zur Gaszugabe kann gemäß Figur 9 auch ein elektrisch gesteuertes Gasdosierventil 71 oder auch ein Membranventil vorgesehen sein, das bei Druckabfall oder Brennspannungsanstieg die Gaszuführung aus einem externen Gasspeicher 69 regelt, bis Druck oder Brennspannung wieder ihren normalen Arbeitswert erreicht haben.

## Patentansprüche

1. Gasentladungsschalter für eine Niederdruckgasentladung mit folgenden Merkmalen:
a) wenigstens zwei je einen Rotationskörper bildende nebeneinander entlang einer Achse gelegene koaxiale Elektroden (2, 3) bilden die Anode und Kathode der Niederdruckgasentladung,
b) in einem zentralen Entladungsbereich (11), in dem diese Elektroden (2, 3) mit koaxialen Bohrungen (5, 6) versehen sind, wird zwischen den Elektroden (2, 3) eine Entladungsstrecke (10) gebildet,
c) die Ränder der Elektroden (2, 3) liegen in einem Isolationsbereich (13) und sind am Isolator (16) gasdicht befestigt,
d) es sind Mittel zur Zündung der Gasentladung durch Injektion von Ladungsträgern in einem Kathodenrückraum (25) vorgesehen, der mittels der Öffnung (5) in der Kathode (2) mit dem Entladungsbereich (11) verbunden ist und von einem Gehäuse (26) umgeben ist,
**gekennzeichnet** durch folgende weitere Merkmale:
e) der Abstand D der Elektroden (2, 3) im Entladungsbereich (11) ist größer als der Abstand d₁ der Elektroden (2, 3) im Isolationsbereich (13) in Achsrichtung der Elektroden (2, 3) am inneren Rand eines ringscheibenförmigen Isolators (16), in dem die Elektroden (2, 3) jeweils mit einer der Flachseiten des Isolators (16) verbunden sind, und
f) dieser Abstand d₁ ist mindestens so groß wie der Abstand d₂ der Elektroden (2, 3) in einem zwischen dem Entladungsbereich (11) und dem Isolationsbereich (13) gebildeten Abschirmbereich (12), in dem Mittel zur Abschirmung des Isolators (16) vorgesehen sind derart, daß eine direkte Sichtverbindung von der Entladungsstrecke (10) zum Isolator (16) vermieden wird (Figur 1).

2. Gasentladungsschalter nach Anspruch 1, **dadurch gekennzeichnet**, daß der Abstand d₂ der Elektroden (2, 3) im Abschirmbereich (12) höchstens die Hälfte des Abstands D der Elektroden (2, 3) an der Entladungsstrecke (10) beträgt.

3. Gasentladungsschalter nach Anspruch 1, **dadurch gekennzeichnet**, daß der Abstand d₁ der Elektroden (2, 3) im Isolationsbereich (13) annähernd gleich der Dicke A des Isolators (16) ist.

4. Gasentladungsschalter nach Anspruch 1, **dadurch gekennzeichnet**, daß eine der Elektroden zwischen dem Entladungsbereich (11) und dem Isolationsbereich (13) mit einem im wesentlichen ringförmigen Schirm (18) versehen ist, der in eine im wesentlichen ringförmige Ausnehmung (21) der anderen Elektrode hineinragt (Figur 2).

5. Gasentladungsschalter nach Anspruch 1, **dadurch gekennzeichnet**, daß zwischen den Elektroden (2, 3) wenigstens eine Zwischenelektrode (41) mit einer koaxialen Bohrung (42) vorgesehen ist, so daß eine Reihenschaltung von wenigstens zwei Entladungsstrecken (44, 45) in Richtung der Rotationsachse (4) gebildet wird (Figur 3).

6. Gasentladungsschalter nach Anspruch 1, **gekennzeichnet** durch eine Glimmentladung im Kathodenrückraum (25) zur Steuerung der Gasentladung im Entladungsbereich (11).

7. Gasentladungsschalter nach Anspruch 6, **dadurch gekennzeichnet**, daß ein hohlzylindrisches Gehäuse (26) einen Kathodenrückraum (25) bildet und mit einer hohlzylindrischen Vorionisationshohlkathode (28) versehen ist, die einen Hohlkathodenbereich (32) umschließt und deren offenes Ende dem Anodenbereich (31) eines Vorionisationsraumes (30) gegenübersteht.

8. Gasentladungsschalter nach Anspruch 7, **dadurch gekennzeichnet**, daß der Mantel des Gehäuses (26) mit Öffnungen (27) versehen ist, denen eine Blockierelektrode (52) zugeordnet ist (Figur 4).

9. Gasentladungsschalter nach Anspruch 7, **dadurch gekennzeichnet**, daß der Vorionisationsraum (30) in einem Magnetfeld angeordnet ist.

10. Gasentladungsschalter nach Anspruch 8, **dadurch gekennzeichnet**, daß die Blockierelektrode (52) gegen eine Steuerelektrode (33) und die Kathode (2) elektrisch isoliert ist.

11. Gasentladungsschalter nach Anspruch 8, **dadurch gekennzeichnet**, daß die Blockierelektrode (52) in der Steuerelektrode (33) integriert ist (Figur 5).

12. Gasentladungsschalter nach Anspruch 6, **dadurch gekennzeichnet**, daß die Steuerelektrode (33) mit einem Fenster (51) zum Einkoppeln von Mikrowellen versehen ist.

13. Gasentladungsschalter nach Anspruch 6, **dadurch gekennzeichnet**, daß der Steuerelektrode (33) eine Entkopplungselektrode (54) zugeordnet ist (Figur 6).

14. Gasentladungsschalter nach Anspruch 1, **dadurch gekennzeichnet**, daß eine Komponente des Arbeitsgases aus Quecksilber Hg besteht.

15. Gasentladungsschalter nach Anspruch 1, **gekennzeichnet** durch eine Injektion von Ladungsträgern im Kathodenrückraum (25) zur Zündung der Gasentladung im Entladungsbereich (11) durch eine Gleitentladung (Figur 7).

16. Gasentladungsschalter nach Anspruch 6, **dadurch gekennzeichnet**, daß als Elektronenquelle eine Glühkathode (62) vorgesehen ist, die außerhalb des Kathodenrückraumes (25) im Vorionisierungsraum (30) angeordnet ist (Figur 8).

17. Gasentladungsschalter nach Anspruch 1, **gekennzeichnet** durch eine Steuerung der Zuführung des Arbeitsgases in Abhängigkeit von der Brennspannung der Vorionisationsentladung oder vom Druck p des Arbeitsgases.

18. Gasentladungsschalter nach Anspruch 17, **dadurch gekennzeichnet**, daß zur Gasdruckregelung ein Gasreservoir (68, 69) vorgesehen ist (Figur 9).

19. Gasentladungsschalter für eine Niederdruckgasentladung mit folgenden Merkmalen:
a) Wenigstens zwei je einen Rotationskörper bildende nebeneinander entlang einer Achse gelegene koaxiale Elektroden (2, 3) bilden die Anode und Kathode der Niederdruckgasentladung,
b) in einem zentralen Entladungsbereich (11), in dem diese Elektroden (2, 3) mit koaxialen Bohrungen (5, 6) versehen sind, wird zwischen den Elektroden (2), 3) eine Entladungsstrecke (10) gebildet,
c) die Ränder der Elektroden (2, 3) liegen in einem Isolationsbereich (13) und sind am Isolator (16) gasdicht befestigt,
d) es sind Mittel zur Zündung der Gasentladung durch Injektion von Ladungsträgern in einem Kathodenrückraum (25) vorgesehen, der mittels der Öffnung (5) in der Kathode (2) mit dem Entladungsbereich (11) verbunden ist und von einem Gehäuse (26) umgeben ist,
**gekennzeichnet** durch folgendes weiteres Merkmal:
e) die einander gegenüberliegenden Oberflächen der Elektroden (2, 3) an der Entladungsstrecke (10) sind jeweils mit einer Ausnehmung (14 bzw. 15) versehen, deren Oberfläche den Mantel eines Rotationshohlkörpers bildet, dessen Grundfläche dem Entladungsbereich (11) zugewandt ist und dessen Deckfläche in der Bohrung (5, 6) der Elektrode (2, 3) liegt (Figur 2).

20. Gasentladungsschalter nach Anspruch 19, **dadurch gekennzeichnet**, daß die Elektroden (2, 3) an der Entladungsstrecke (10) mit Einsätzen (8, 9) aus einem hochschmelzenden Metall versehen sind, deren einander zugewandten Oberflächen wenigstens einen Teil der Ausnehmung bilden (Figur 3).

## Claims

1. Gas discharge switch for a low-pressure gas discharge with the following features:
a) at least two coaxial electrodes (2,3), lying along one axis next to each other and forming in each case a rotation body, form the anode and cathode of the low-pressure gas discharge,
b) in a central discharge region (11), in which these electrodes (2,3) are provided with coaxial bores (5,6), a discharge path (10) is formed between the electrodes (2,3),
c) the edges of the electrodes (2,3) lie in an insulating region (13) and are secured to the insulator (16) in a gas-tight manner,
d) means for igniting the gas discharge by injection of charge carriers are provided in a cathode rear chamber (25), which chamber is connected to the discharge region (11) by means of the opening (5) in the cathode (2) and is surrounded by a housing (26),
characterised by the following further features:
e) the spacing D between the electrodes (2,3) in the discharge region (11) is greater than the spacing d₁ between the electrodes (2,3) in the insulating region (13) in the axial direction of the electrodes (2,3) on the inner edge of an annular disc-shaped insulator (16) in which the electrodes (2,3) are connected in each case to one of the flat sides of the insulator (16),
f) this spacing d₁ is at least as large as the spacing d₂ between the electrodes (2,3) in a shielding region (12) formed between the discharge region (11) and the insulating region (13), in which shielding region means for shielding the insulator (16) are provided such that a direct visual connection of the discharge path (10) to the insulator (16) is prevented (Figure 1).

2. Gas discharge switch according to claim 1, characterised in that the spacing d₂ between the electrodes (2,3) in the shielding region (12) is at most half the spacing D between the electrodes (2,3) in the discharge path (10).

3. Gas discharge switch according to claim 1, characterised in that the spacing d₁ between the electrodes (2,3) in the insulating region (13) is approximately equal to the thickness A of the insulator (16).

4. Gas discharge switch according to claim 1, characterised in that one of the electrodes is provided between the discharge region (11) and the insulating region (13) with a substantially annular shield (18), which extends in a substantially annular recess (21) of the other electrode (Figure 2).

5. Gas discharge switch according to claim 1, characterised in that between the electrodes (2,3) there is provided at least one intermediate electrode (41) with a coaxial bore (42), so that a series circuit of at least two discharge paths (44,45) is formed in the direction of the rotational axis (4) (Figure 3).

6. Gas discharge switch according to claim 1, characterised by a glow discharge in the cathode rear chamber (25) for controlling the gas discharge in the discharge region (11).

7. Gas discharge switch according to claim 6, characterised in that a hollow cylindrical housing (26) forms a cathode rear chamber (25) and is provided with a hollow cylindrical pre-ionisation hollow cathode (28) which surrounds a hollow cathode region (32) and the open end of which is opposite the anode region (31) of a pre-ionisation chamber (30).

8. Gas discharge switch according to claim 7, characterised in that the casing of the housing (26) is provided with openings (27) allocated to which there is a blocking electrode (52) (Figure 4).

9. Gas discharge switch according to claim 7, characterised in that the pre-ionisation chamber (30) is arranged in a magnetic field.

10. Gas discharge switch according to claim 8, characterised in that the blocking electrode (52) is electrically insulated from one control electrode (33) and the cathode (2).

11. Gas discharge switch according to claim 8, characterised in that the blocking electrode (52) is integrated in the control electrode (33) (Figure 5).

12. Gas discharge switch according to claim 6, characterised in that the control electrode (33) is provided with a window (51) for coupling microwaves.

13. Gas discharge switch according to claim 6, characterised in that allocated to the control electrode (33) there is an uncoupling electrode (54) (Figure 6).

14. Gas discharge switch according to claim 1, characterised in that a component of the working gas consists of mercury Hg.

15. Gas discharge switch according to claim 1, characterised by an injection of charge carriers in the cathode rear chamber (25) for igniting the gas discharge in the discharge region (11) by means of a creeping discharge (Figure 7).

16. Gas discharge switch according to claim 6, characterised in that an incandescent cathode (62) is provided as an electron source, which cathode is arranged outside the cathode rear chamber (25) in the pre-ionisation chamber (30) (Figure 8).

17. Gas discharge switch according to claim 1, characterised by a control of the supply of the working gas in dependence on the operating voltage of the pre-ionisation discharge or on the pressure p of the working gas.

18. Gas discharge switch according to claim 17, characterised in that provided for gas pressure control there is a gas reservoir (68,69) (Figure 9).

19. Gas discharge switch for a low-pressure gas discharge with the following features:
a) at least two coaxial electrodes (2,3), lying along one axis next to each other and forming in each case a rotation body, form the anode and cathode of the low-pressure gas discharge,
b) in a central discharge region (11), in which these electrodes (2,3) are provided with coaxial bores (5,6), a discharge path (10) is formed between the electrodes (2,3),
c) the edges of the electrodes (2,3) lie in an insulating region (13) and are secured to the insulator (16) in a gas-tight manner,
d) means for igniting the gas discharge by injection of charge carriers are provided in a cathode rear chamber (25), which chamber is connected to the discharge region (11) by means of the opening (5) in the cathode (2) and surrounded by a housing (26),
characterised by the following further feature:
e) the surfaces, opposing each other, of the electrodes (2,3) in the discharge path (10) are provided in each case with a recess (14 or 15), the surface of which forms the casing of a rotation hollow body, the base surface of which faces the discharge region (11) and the top surface of which lies in the bore (5,6) of the electrode (2,3) (Figure 2).

20. Gas discharge switch according to claim 19, characterised in that the electrodes (2,3) in the discharge path (10) are provided with inserts (8,9) of a high-melting metal, the surfaces of which, facing each other, form at least one part of the recess (Figure 3).

## Revendications

1. Interrupteur à décharge dans un gaz pour une décharge dans un gaz à basse pression, présentant les caractéristiques suivantes :
a) au moins deux électrodes coaxiales (2, 3), qui forment des corps respectifs de révolution et sont disposées côte-à-côte le long d'un axe, constituent l'anode et la cathode pour la décharge dans le gaz à basse pression,
b) dans une zone centrale de décharge (11), dans laquelle ces électrodes (2, 3) comportent des perçages coaxiaux (5, 6), une section de décharge (10) est formée entre les électrodes (2, 3),
c) les bords des électrodes (2, 3) sont situés dans une zone d'isolation (13) et sont fixés à l'isolateur (16), d'une manière étanche aux gaz,
d) il est prévu des moyens pour amorcer la décharge dans le gaz par injection de porteurs de charges dans un espace cathodique arrière (25) de la cathode, qui est relié à la zone de décharge (11) au moyen de l'ouverture (5) ménagée dans la cathode (2) et est entouré par un boîtier (26),
caractérisé par les autres caractéristiques suivantes :
e) la distance D entre les électrodes (2, 3) dans la zone de décharge (11) est supérieure à la distance d₁ entre les électrodes (2, 3) dans la zone d'isolation (13), et ce dans la direction axiale des électrodes (2, 3), au niveau du bord intérieur d'un isolateur en forme de disque annulaire (16), dans lequel les électrodes (2, 3) sont reliées respectivement à l'un des côtés plats de l'isolateur (16), et
f) cette distance d₁ est au moins égale à la distance d₂ entre les électrodes (2, 3), dans une zone de blindage (12) formée entre la zone de décharge (11) et la zone isolante (13) et dans laquelle des moyens sont prévus pour réaliser le blindage de l'isolateur (16), de manière à éviter un troisième contact visuel direct entre la section de décharge (10) et l'isolateur (16) (figure 1).

2. Interrupteur à décharge dans un gaz suivant la revendication 1, caractérisé par le fait que la distance d₂ entre les électrodes (2, 3), dans la zone de blindage (12), est égale au maximum à la moitié de la distance D entre les électrodes (2, 3) au niveau de la section de décharge (10)

3. Interrupteur à décharge dans un gaz suivant la revendication 1, caractérisé par le fait que la distance d₁ entre les électrodes (2, 3) est presque égale à l'épaisseur (A) de l'isolateur (16), dans la zone d'isolation (13).

4. Interrupteur à décharge dans un gaz suivant la revendication 1, caractérisé par le fait que l'une des électrodes comporte, entre la zone de décharge (11) et la zone isolante (13), un blindage essentiellement annulaire (18), qui pénètre dans un évidement essentiellement annulaire (21) de l'autre électrode (figure 2).

5. Interrupteur à décharge dans un gaz suivant la revendication 1, caractérisé par le fait qu'entre les électrodes (2, 3) est prévue au moins une électrode intermédiaire (41) possédant un perçage coaxial (42), de sorte qu'un circuit série est formé par au moins deux sections de décharge (44, 45) dans la direction de l'axe de rotation (4) (figure 3).

6. Interrupteur à décharge dans un gaz suivant la revendication 1, caractérisé par une décharge à effluves dans l'espace arrière (25) de la cathode pour la commande de la l'espace arrière (25) de la cathode pour la commande de la décharge dans le gaz, dans la zone de décharge (11).

7. Interrupteur à décharge dans un gaz suivant la revendication 6, caractérisé par le fait qu'un boîtier cylindrique creux (27) forme un espace arrière de cathode (25) et comporte une cathode cylindrique creuse de préionisation (28), qui enserre une zone (32) de la cathode creuse et dont l'extrémité ouverte est située en vis-à-vis de la zone d'anode (31) d'un espace de préionisation (30).

8. Interrupteur à décharge dans un gaz suivant la revendication 7, caractérisé par le fait que l'enveloppe du boîtier (26) comporte des ouvertures (27), auxquelles est associée une électrode de blocage (52) (figure 4).

9. Interrupteur à décharge dans un gaz suivant la revendication 7, caractérisé par le fait que l'espace de préionisation (30) est disposé dans un champ magnétique.

10. Interrupteur à décharge dans un gaz suivant la revendication 8, caractérisé par le fait que l'électrode de blocage (52) est isolée électriquement par rapport à une électrode de commande (33) et à la cathode (2).

11. Interrupteur à décharge dans un gaz suivant la revendication 8, caractérisé par le fait que l'électrode de blocage (52) est intégrée dans l'électrode de commande (33) (figure 5).

12. Interrupteur à décharge dans un gaz suivant la revendication 6, caractérisé par le fait que l'électrode de commande (33) comporte une fenêtre (51) pour l'injection de micro-ondes.

13. Interrupteur à décharge dans un gaz suivant la revendication 6, caractérisé par le fait qu'une électrode de découplage (54) est associée à l'électrode de commande (33) (figure 6).

14. Interrupteur à décharge dans un gaz suivant la revendication 1, caractérisé par le fait qu'un constituant du gaz de travail est formé par du mercure Hg.

15. Interrupteur à décharge dans un gaz suivant la revendication 1, caractérisé par une injection de porteurs de charges dans l'espace arrière (25) de la cathode pour l'amorçage de la décharge dans le gaz, dans la zone de décharge (11), au moyen d'une décharge superficielle (figure 7).

16. Interrupteur à décharge dans un gaz suivant la revendication 6, caractérisé par le fait qu'il est prévu comme source d'électrons une cathode à incandescence (62), qui est disposée à l'extérieur de l'espace arrière (25) de la cathode dans la chambre de préionisation (30) (figure 8).

17. Interrupteur à décharge dans un gaz suivant la revendication 1, caractérisé par une commande de l'envoi du gaz de travail en fonction de la tension de combustion de la décharge de préionisation ou en fonction de la pression p du gaz de travail.

18. Interrupteur à décharge dans un gaz suivant la revendication 17, caractérisé par le fait que pour la régulation de la pression du gaz, il est prévu un réservoir de gaz (68, 69) (figure 9).

19. Interrupteur à décharge dans un gaz pour une décharge dans un gaz à basse pression, présentant les caractéristiques suivantes :
a) au moins deux électrodes coaxiales (2, 3), qui forment des corps respectifs de révolution et sont disposées côte-à-côte le long d'un axe, constituent l'anode et la cathode pour la décharge dans le gaz à basse pression,
b) dans une zone centrale de décharge (11), dans laquelle ces électrodes (2, 3) comportent des perçages coaxiaux (5, 6), une section de décharge (10) est formée entre les électrodes (2, 3),
c) les bords des électrodes (2, 3) sont situés dans une zone d'isolation (13) et sont fixés, d'une manière étanche aux gaz, à l'isolateur (16),
d) il est prévu des moyens pour amorcer la décharge dans le gaz par injection de porteurs de charge dans un espace arrière (25) de la cathode, qui est relié à la zone de décharge (11) au moyen de l'ouverture (5) ménagée dans la cathode (2), et est entouré par un boîtier (26),
caractérisé par les autres caractéristiques suivantes :
e) les surfaces, qui sont réciproquement en vis-à-vis, des électrodes (2, 3) dans la section de décharge (10) comportent chacune un évidement (14 ou 15), dont la surface forme l'enveloppe d'un corps creux de révolution, dont la surface de base est tournée vers la zone de décharge (11) et dont la surface supérieure est située dans le perçage (5, 6) de l'électrode (2,3) (figure 2).

20. Interrupteur à décharge dans un gaz suivant la revendication 19, caractérisé par le fait que les électrodes (2, 3) comportent, dans la section de décharge (10), des inserts (8, 9) réalisés en un matériau à point de fusion élevé et dont les surfaces, qui sont tournées l'une vers l'autre, forment au moins une partie de l'évidement (figure 3).
